# EUROPÄISCHE PATENTANMELDUNG

(11) **EP 0 869 081 A1**
(43) Veröffentlichungstag der Anmeldung: **07.10.1998**
(21) Anmeldenummer: 98105126.1
(22) Anmeldetag: 20.03.1998
(51) Int. Cl.: B65D 88/12

(54) **Tankcontainer**

(30) Priorität: 02.04.1997 DE 29705851 U
(71) Anmelder: Gerhard Engineering GmbH, 57586 Weitefeld (DE)
(72) Erfinder: Gerhard, Till, 57548 Kirchen (DE)
(74) Vertreter: Strehl Schübel-Hopf & Partner

(57) **Zusammenfassung**

Bei einem Tankcontainer besteht die Sattelung zwischen dem Tank **16** und jedem Container-Stirnrahmen **10** aus lediglich zwei einfach gestalteten Bauteilen, nämlich einem von einem zylindrischen Rohrstück gebildeten, an einen achsfernen Bereich des Tankbodens **19** angeschweißten Stirnring **17** und einem als Profilring gestalteten, an die Innenfläche des Stirnrahmens **10** angeschweißten Sattelring **18**. Das dem Rahmen benachbarte Ende des Stirnrings **17** und ein Axialflansch **23** des Sattelrings **18** werden nach Ausgleich von Längentoleranzen zwischen Tank **16** und Stirnrahmen **10** miteinander verschweißt. Der über den gesamten Umfang verlaufende zylindrische Stirnring **17** und der ebenfalls über den gesamten Umfang durchgehende Sattelring **18** ergeben aufgrund ihrer gegenseitigen Verschweißung und ihrer Verbindung mit dem Tankboden **19** und dem Stirnrahmen **10** einen insgesamt verwindungssteifen Aufbau, der auch bei großen Containern keine Diagonalelemente im Stirnrahmen erfordert.

## Beschreibung

Bei einem Tankcontainer erfolgt die Verbindung zwischen Tank und Containerrahmen häufig mittels Sattelelementen, die einerseits am Tank und andererseits an in den Containerrahmen eingefügte Diagonalelementen angeschweißt sind. Beispiele für diese Art der Tanksattelung finden sich in DE-A-3 212 696, EP-A-0 425 190 und GB-A-1 468 665.

Bei einer weiteren, aus DE-A-3 020 130 bekannten Konstruktion, die ebenfalls Diagonalstreben in den Stirnrahmen erfordert, verläuft der zylindrische Tankmantel durchgehend vom einen Stirnrahmen zum anderen und ist an die jeweiligen Diagonalstreben stumpf angeschweißt, während die Tankböden in den Tankmantel eingesetzt sind.

Ein Nachteil dieser Konstruktionen besteht darin, daß die in beiden Stirnrahmen erforderlichen Diagonalstreben Materialeinsatz, Fertigungsaufwand und Taragewicht des Tankcontainers erhöhen.

Diagonalstreben im Stirnrahmen haben ferner den Nachteil, daß sich die dort anzubringenden Leiter nicht ohne weiteres einfügen läßt. Da die Leiter innerhalb der von den Stirnrahmen bestimmten Containerlänge liegen muß, ist es vielmehr erforderlich, sie aus speziell zugeschnittenen Einzelteilen in die von den Diagonalstreben und den äußeren Rahmenelementen freigelassenen Räume einzupassen. Dabei stören die den Bereich der Leiter durchsetzenden Diagonalstreben deren Begehbarkeit und Betriebssicherheit.

Eine andere, bei Tankcontainern in der Praxis häufig angewandte Sattelung ist aus DE-A-2 828 349 bekannt. Dort ist der Tank im Bereich seiner stirnseitigen Enden über jeweils vier Sattelstücke mit dem betreffenden Stirnrahmen verbunden, wobei jedes Sattelstück als ein aus einem Blechzuschnitt geformtes Schalenelement ausgebildet ist, das mit einem Rand an einen den Tank umgebenden Verstärkungsring und mit gegenüberliegenden Rändern an die Querstreben und Eckstützen des Stirnrahmens angeschweißt ist. Bei Verwendung derartiger Schalensättel kann auf Diagonalstreben im Stirnrahmen verzichtet werden. Eine Schwierigkeit besteht aber darin, daß die Schalensättel wegen ihrer besonderen Gestalt in der Fertigung aufwendig sind und für jeden Tankdurchmesser anders geformt sein müssen.

Ein Tankcontainer mit den im Oberbegriff des Anspruchs 1 angegebenen Merkmalen ist aus EP-A-0 654 421 bekannt. Bei diesem Tankcontainer besteht die Sattelung zwischen Tank und Rahmen aus einem am Tankboden befestigten Stirn-Winkelring und zwei zwischen diesen und den jeweiligen Container-Stirnrahmen eingefügten Sattelringsegmenten. Diese Art der Verbindung zwischen Tank und Containerrahmen, bei der die Stirnrahmen von Diagonalelementen frei sein können, eignet sich für Klein- und Mittelcontainer.

Der Erfindung liegt die Aufgabe zugrunde, einen Tankcontainer anzugeben, bei dem bei möglichst geringem Materialeinsatz eine auch für große Container - beispielsweise solchen mit einer Höhe von 8' 6" (ca. 2590 mm) und einer Länge von 20' (ca. 6060 mm) - ausreichende Festigkeit und Steifigkeit der Sattelung und des Rahmens gewährleistet sind.

Die Lösung dieser Aufgabe ist im Anspruch 1 gekennzeichnet. Die danach vorgesehene, den Tank mit dem jeweiligen Container-Stirnrahmen verbindende Sattelung besteht lediglich aus zwei Bauteilen, nämlich einem Stirnring in Form eines zylindrischen Rohrstücks und einem umlaufenden Profilring als Sattelring. In beiden Fällen handelt es sich um verfügbare Standardelemente, wobei das Rohrstück aus Flachstahl auf den benötigten Durchmesser gebogen und zusammengeschweißt werden kann.

Ein Toleranzausgleich in Axialrichtung ist durch Relativverschiebung zwischen dem am Tankboden angeschweißten Rohrstück und dem am Stirnrahmen angeschweißten Winkelring vor deren überlappendem Verschweißen möglich.

Die Tatsache, daß beide Sattelelemente über den gesamten Umfang verlaufen, und der Winkelquerschnitt des Sattelrings ergeben einen insgesamt festen und ausreichend verwindungssteifen Aufbau.

Bei der Ausgestaltung der Erfindung nach Anspruch 2 übernimmt der Sattelring selbst die Versteifungsfunktion der herkömmlichen Diagonalstreben.

Eine besonders hohe Steifigkeit ergibt sich bei einem Hohlprofil-Sattelring gemäß Anspruch 3 auch dann, wenn das Profil eine verhältnismäßig geringe Wandstärke aufweist. Dabei ist die Verbindung zwischen dem Sattelring und den Rahmenelementen gemäß Anspruch 3 und 4 hinsichtlich Festigkeit wie auch zur Vermeidung von Korrosion günstig.

In der Ausführung nach Anspruch 5 sind die Stirnrahmen völlig offen, so daß sich der gesamte Tank, auch in seinen Stirnbereichen, problemloser isolieren läßt und die oben geschilderte Schwierigkeit einer im Stirnrahmen eingebauten Leiter vermieden wird.

Gemäß der Gestaltung nach Anspruch 6 kann der Sattel-Winkelring einen zur Erzielung ausreichender Festigkeit breiten Radialflansch haben, der das Profil des Rahmens - bei ISO-Containern an den Außenseiten der beiden Rahmen-Eckstützen - überragt und in diesen Bereichen beschnitten ist.

In der Weiterbildung der Erfindung nach Anspruch 7 ist der aus dem Rohrstück bestehende Stirnring an einen verhältnismäßig achsfernen Bereich des Tankbodens angeschweißt. Der kleinste Winkel zwischen dem Rohrstück und dem Tankboden ist dadurch bestimmt, daß eine Verschweißung im Innenbereich (zusätzlich zu einer auf der Außenseite vorzunehmenden Verschweißung) noch möglich ist, was insbesondere bei Schwarzstahl zur Vermeidung von Korrosion zweckmäßig ist.

Ausführungsbeispiele der Erfindung werden nachstehend anhand der Zeichnungen näher erläutert. Darin zeigen
- Fig. 1: eine halbe Stirnansicht eines Tankcontainers,
- Fig. 2: einen teilweisen Längsschnitt durch den Sattelbereich des Containers nach Fig. 1,
- Fig. 3: eine Stirnansicht eines Tankcontainers in einer anderen Ausführungsform, und
- Fig. 4: einen teilweisen Längsschnitt durch den Sattelbereich des Containers nach Fig. 3.

Gemäß Fig. 1 besteht der Stirnrahmen **10** des Tankcontainers aus zwei Eckstützen **11** (von denen nur eine dargestellt ist), die über einen unteren Querholm **12** und einen oberen Querholm **13** unter Einfügung jeweils eines Eckbeschlags **14** miteinander verbunden sind.

Wie in Fig. 2 gezeigt, besteht die den Tank **16** mit dem jeweiligen Stirnrahmen **10** verbindende Sattelstruktur aus einem Stirnring **17** und einem Sattelring **18**. Der Stirnring **17** wird von einem zylindrischen, gegebenenfalls aus Flachstahl gebogenen Rohrstück gebildet, das mit seinem einen Ende an den Tankboden **19** angeschweißt ist.

Der Sattelring **18** weist ein rechteckiges Hohlprofil mit zwei Radialflanschen **21**, **22** und zwei Axialflanschen **23**, **24** auf. Der innere Axialflansch **23** ist mit dem anderen Ende des Stirnrings **17** überlappend verschweißt.

Wie aus Fig. 1 und 2 hervorgeht, ist der Sattelring **18** im Bereich der Stirnrahmen-Eckstützen **11** und -Querholme **12**, **13** unter Entfernen von Teilen des äußeren Axialflansches **24** und der beiden Radialflansche **21**, **22** derart beschnitten, daß in seinem Profil rechteckige Öffnungen **25** entstehen. Längs den Kanten dieser Öffnungen **25** ist der Sattelring **18** an die der Tankachse zugewandten Innenflächen sämtlicher vier Stirnrahmenelemente angeschweißt, so daß die Öffnungen **25** nach außen geschlossen sind.

Bei der Montage werden die beiden Stirnrahmen **10** im Abstand der gewünschten Containerlänge angeordnet, wobei die Überlappung zwischen Stirnring **17** und Sattelring **18** einen Toleranzausgleich gestattet. Anschließend werden die beiden Ringe über eine äußere und eine innere Schweißnaht miteinander verbunden.

Bei dem Ausführungsbeispiel nach Fig. 3 und 4 ist der Sattelring **28** als Winkelring mit einem Radialflansch **31** und einem Axialflansch **33** ausgebildet. Der Axialflansch **33** ist mit der dem Tank **16** zugewandten Fläche des Stirnrahmens **10**, der Radialflansch **31** mit dem äußeren Ende des Stirnrings **17** jeweils überlappend verschweißt.

In Fig. 4 ist die Verbindung zwischen dem Sattelring **28** und einer Eckstütze **11** des Container-Stirnrahmens **10** in einer die Containerachse enthaltenden horizontalen Schnittebene gezeigt. Der in diesen Bereich über das Containerprofil hinausragende Teil **35** des Radialflansches **31** des Sattelrings **28** wurde entfernt.

Der Durchmesser des Stirnrings **17** ist bezüglich des Tankdurchmessers so gewählt, daß der Winkel an der Befestigungsstelle nicht weniger als etwa 15° beträgt. Bei einem derartigen Winkel läßt sich zusätzlich zu der äußeren Schweißnaht **29** noch eine innere Schweißnaht **30** vorsehen, wodurch die Gefahr von Korrosion vermindert wird.

Zwischen den unteren und den oberen Querholm **12**, **13** ist eine Leiter **40** eingefügt, die - in Axialrichtung des Containers gesehen - innerhalb der Breite der Stirnrahmenelemente **11**∼**13** liegt. Die Leiter **40** ist aus Meterware hergestellt und an Befestigungslaschen am oberen und unteren Querholm **13**, **12** angeschraubt oder angeschweißt.

## Patentansprüche

1. Tankcontainer mit von Diagonalelementen freien Strinrahmen und einem im wesentlichen zylindrischen Tank (**16**), dessen gewölbte Böden (**19**) mit jedem der Stirnrahmen (**10**) über eine Sattelstruktur verbunden ist, die einen am Tankboden (**19**) befestigten Stirnring (**17**) und einen diesen mit dem betreffenden Stirnrahmen verbindenden Sattelring (**18**; **28**) umfaßt,
dadurch **gekennzeichnet**, daß der Stirnring (17) als zylindrisches Rohrstück und der Sattelring (**18**; **28**) als umlaufender Profilring mit einem mit dem Stirnring (**17**) verbundenen Axialflansch (**23**; **33**) und einem mit dem Stirnrahmen (**10**) verbundenen Radialflansch (**21**, **22**; **31**) ausgebildet ist.

2. Tankcontainer nach Anspruch 1, dadurch gekennzeichnet, daß der Sattelring (**18**) zwei nach außen gerichtete, an innere Axialflächen der Stirnrahmenelemente (**11**∼**13**) angeschweißte Radialflansche (**21**, **22**) aufweist.

3. Tankcontainer nach Anspruch 2, dadurch gekennzeichnet, daß der Sattelring (**18**) ein Kohlprofil aufweist, sein äußerer Axialflansch (**24**) im Bereich der Stirnrahmen-Eckstützen (**11**) entfernt ist und die Kanten der so in dem Hohlprofil gebildeten Öffnungen (**25**) durch Verschweißung mit den Eckstützen geschlossen sind.

4. Tankcontainer nach Anspruch 3, dadurch gekennzeichnet, daß der Sattelring (**18**) an allen vier Stirnrahmenelementen (**11**∼**13**) längs Kanten von Öffnungen (**25**) im äußeren Axialflansch (**24**) angeschweißt ist.

5. Tankcontainer nach Anspruch 1, dadurch gekennzeichnet, daß der Sattelring (**28**) ein Winkelprofil aufweist, dessen Radialflansch (**31**) mit der dem Tank (**16**) zugewandten Fläche des Stirnrahmens (**10**) überlappend verschweißt ist.

6. Tankcontainer nach Anspruch 5, dadurch gekennzeichnet, daß der Radialflansch (**31**) des Sattelrings (**28**) in das Profil des Rahmens überschreitenden Bereichen (**35**) beschnitten ist.

7. Tankcontainer nach Anspruch 5 oder 6, dadurch gekennzeichnet, daß der Durchmesser des Stirnrings (**17**) bezüglich des Tankdurchmessers so bemessen ist, daß der an der Verbindungsstelle zwischen Stirnring (**17**) und Tankboden (**19**) gebildete Winkel mindestens 15° beträgt.
